# FASCICULE DE BREVET EUROPEEN

(11) **EP 3 388 661 B1**
(45) Date de publication et mention de la délivrance du brevet: **08.06.2022**
(21) Numéro de dépôt: 18165119.1
(22) Date de dépôt: 29.03.2018
(51) Int. Cl.: F02M 55/00, F02M 55/02, F02M 61/14, F02M 69/46

(54) **COUVERCLE DE RAMPE DE CARBURANT AVEC RETOUR DE CARBURANT**
DECKEL FÜR KRAFTSTOFFEINFÜLLSTUTZEN MIT KRAFTSTOFFRÜCKLAUF
FUEL RAIL COVER WITH FUEL RETURN

(30) Priorité: 13.04.2017 FR 1753268
(43) Date de publication de la demande: 17.10.2018
(73) Titulaire: Renault s.a.s, 92100 Boulogne Billancourt (FR)
(72) Inventeur: DEVUN, Benjamin, 92130 Issy-Les-Moulineaux (FR); MOULIN, Jean-François, 92800 Puteaux (FR)
(74) Mandataire: Renault Group

(56) Documents cités:
- EP-A1- 1 355 055
- EP-A2- 0 922 852
- WO-A1-01/90567
- WO-A1-2015/087105
- DE-A1-102013 222 765
- FR-A1- 2 773 592
- FR-A1- 2 935 027
- US-A- 4 046 128
- US-A- 5 533 485
- US-A- 5 609 134

## Description

### Domaine technique de l'invention

La présente invention concerne un dispositif d'alimentation haute pression de carburant d'un moteur thermique de véhicule automobile comprenant un système de retour de carburant. La présente invention concerne aussi un procédé de fixation d'un couvercle de protection au-dessus d'une culasse recouvrant le dispositif d'alimentation.

### Etat de la technique

De manière connue, un moteur thermique de véhicule automobile comporte un carter-cylindres surmonté par une culasse ; ledit carter-cylindres des cylindres dans chacun desquels un piston est animé d'un mouvement en coulissement selon l'axe du cylindre et qui sont limités en partie supérieure par la culasse. La culasse comprend des canalisations d'admission d'air et/ou de gaz et des canalisations d'échappement des gaz brulés, lesdites canalisations débouchent de la culasse dans les cylindres par des ouvertures qui sont commandées par des soupapes. La culasse comprend également des conduits tubulaires donnant également dans les cylindres, dans lesdits conduits sont enfoncés des injecteurs de carburant aptes à injecter du carburant dans les cylindres. Le mélange de carburant et d'air frais est brulé dans les cylindres et permet le coulissement du piston. Du carburant est donc amené à haute pression aux injecteurs par des tuyaux depuis une rampe à carburant agencée en partie supérieure de la culasse. Le fonctionnement des injecteurs implique un débit de fuite de carburant, débit de fuite à basse pression. Cette fuite de carburant doit alors être amenée à un réservoir de carburant. De même, le fonctionnement de la rampe à carburant haute pression génère un également un débit de fuite de carburant qui est également ramené vers ledit réservoir de carburant. Ledit réservoir est ainsi connecté d'une part à une jonction de retour de carburant de chacun des injecteurs et d'autre part à une jonction de retour de la rampe à carburant.

De manière connue, la rampe, les injecteurs et les tuyaux sont agencés en partie supérieure de la culasse et recouverts par un couvercle de protection.

La présente invention se rapporte à un boîtier de protection pour un système d'injection de moteur à combustion interne destiné aux véhicules automobiles. Les systèmes d'injection des véhicules automobiles sont généralement montés en partie haute du moteur, lequel comporte des cylindres refermés par une culasse. Chaque cylindre comprend un piston dont la surface supérieure forme avec la culasse une chambre de combustion. On injecte le carburant dans la chambre de combustion au moyen d'injecteurs, Les systèmes d'injection comprennent une rampe d'injection montée sur la culasse du moteur et située entre une pompe d'injection et les injecteurs. La rampe d'injection est alimentée sous haute pression en carburant par la pompe et elle est reliée aux injecteurs par des conduites. Elle constitue ainsi une réserve de carburant sous pression et les injecteurs, à une fréquence déterminée en fonction de la vitesse de rotation du moteur, injectent le carburant dans les chambres de combustion. Un inconvénient de ces systèmes d'alimentation réside notamment' dans la nature des raccords des conduites, à la fois sur fa rampe d'injection et sur les injecteurs. Ces raccords sont généralement des liaisons à vis et ils peuvent présenter des risques de fuites. Le carburant provenant de ces fuîtes, liquide ou vaporisé, est susceptible de se répandre dans l'environnement au moteur. Pour prévenir la projection de carburant due aux fuîtes, il a été Imaginé, par exemple dans le document EP1172551, de recouvrir complètement le système d'injection avec un boîtier en englobant les injecteurs, les conduites et la rampe d'injection. Toutefois, un tel boîtier est fort encombrant et il n'est pas adapté aux moteurs où l'injection est réalisée en face avant pour lesquels l'espace disponible est réduit. WO 2015/087105 A1 divulgue aussi un système retour de carburant et une couvercle de protection.

Le but de l'invention est de remédier à ces problèmes et un des objets de l'invention est un système de retour de carburant depuis les injecteurs et la rampe haute pression.

Un problème qui se pose et que vise à résoudre la présente invention, est alors de fournir un boîtier qui permette d'éviter de trop nombreuses connexions pour le retour de carburant depuis les injecteurs et depuis la rampe d'injection de carburant tout en assurant la fiabilité desdites connexions.

A cet effet, la présente invention propose un boîtier de protection pour un système d'injection d'un moteur à combustion interne, ledit système d'injection comprenant une rampe d'injection qui est alimentée par une pompe et qui est reliée par des conduites à des injecteurs montés dans une culasse dudit moteur, ledit boîtier comportant une paroi dont les bords inférieurs libres sont destinés à joindre de façon étanche ladite culasse, et ladite paroi étant adaptée à s'étendre pour entourer et recouvrir ladite rampe d'injection et lesdits injecteurs.

### Présentation de l'invention

La présente invention concerne plus particulièrement un dispositif d'alimentation haute pression de carburant d'un moteur thermique de véhicule automobile recouvert par un couvercle de protection qui est formé par des parois verticales surmontées par une paroi plane, et comprenant une rampe d'injection reliée par des conduites à au-moins un injecteur monté dans une culasse dudit moteur et un système de retour de carburant comportant une canalisation,caractérisé en ce que la canalisation de retour de carburant est fixée parallèlement à la paroi plane du couvercle de protection et comprend une connexion avec un embout de retour de carburant du au-moins un injecteur, ladite connexion s'étendant transversalement à l'axe de la canalisation vers la culasse.

Le système de retour de carburant est fixé à un couvercle de protection du dispositif recouvrant globalement la rampe d'injection de carburant et le ou les injecteurs de carburant agencés sur une paroi supérieure de la culasse, ce qui réduit l'encombrement sur ladite paroi supérieure et facilite le montage de l'ensemble.

Selon d'autres caractéristiques de l'invention :
- le système comporte une canalisation connectée de façon étanche par enfoncement avec un embout de retour de carburant du au-moins un injecteur.

Le système de retour de carburant comporte une canalisation connectée avec un embout de retour de carburant du au-moins injecteur, ledit embout permet une connexion par enfoncement avec un raccord en vis-à-vis de la canalisation pour obtenir une connexion étanche de façon fluidique, rendant ainsi le montage plus facile.

De manière avantageuse, la connexion de la canalisation avec l'embout du au-moins un injecteur est une connexion rapide et réversible.

De manière avantageuse, la connexion entre la canalisation et le au-moins un injecteur est une connexion rapide pour faciliter le montage du couvercle de protection. En effet, la fixation rapide de la canalisation de retour de carburant avec l'embout du au-moins un injecteur permet d'améliorer le montage de l'ensemble du dispositif de retour de carburant et du couvercle de protection et de réduire le temps de montage.

La connexion est réversible pour permettre de désolidariser facilement la canalisation de l'embout de l'injecteur lors de l'accès par exemple à l'injecteur pour remplacement.
- l'embout de retour de carburant est dirigé selon l'axe du au-moins un injecteur cylindrique.

De manière avantageuse, l'embout de retour de carburant du au-moins un injecteur est dirigé selon l'axe du au-moins un injecteur cylindrique et pointé du côté opposé à la culasse, ce qui permet une connexion simple et rapide de la rampe de retour de carburant qui vient se fixer sur l'embout par un mouvement selon une direction sensiblement orthogonale au plan de paroi de la culasse, sensiblement identique au mouvement de fixation du couvercle de protection sur la culasse.
- la canalisation comporte une connexion étanche de façon fluidique, par enfoncement avec un embout de retour de carburant de la rampe d'injection.

De manière avantageuse, la canalisation de retour comporte une connexion étanche de façon fluidique, par enfoncement avec un embout de retour de la rampe d'injection pour faciliter le montage du dispositif, sensiblement analogue à la connexion antre ladite canalisation et l'embout du au-moins un injecteur, ce qui permet un montage simple de l'ensemble des connexions des différents éléments de retour de carburant avec la canalisation.
- la connexion entre la canalisation et l'embout de retour de carburant de la rampe d'injection est une connexion rapide et réversible.

De manière avantageuse, la connexion entre la canalisation de retour de carburant et l'embout de retour de carburant de la rampe d'injection est une connexion rapide pour faciliter le montage de l'ensemble du dispositif de retour. La connexion rapide permet une étanchéité fluidique du raccord, la pression du carburant étant basse dans la canalisation de retour de carburant.

La connexion est réversible pour permettre de désolidariser facilement la canalisation de l'embout de la rampe d'injection lors de l'accès par exemple à ladite rampe pour une opération particulière.
- l'embout de retour de carburant de la rampe d'injection est selon une direction parallèle à l'axe du au-moins un injecteur.

De manière avantageuse, la connexion entre la canalisation avec la rampe d'injection et la canalisation est dirigée selon une direction parallèle à l'axe du au au-moins un injecteur, ce qui permet d'avoir le même mouvement de fixation de la canalisation avec les embouts de retour des différents éléments d'injection de carburant.
- la canalisation comporte des embouts de réception aptes à coopérer avec les embouts de retour de carburant du au-moins un injecteur et de la rampe d'injection.

De manière avantageuse, la canalisation comporte des embouts aptes à coopérer avec les embouts de retour des différents éléments d'injection de carburant qui sont le au-moins un injecteur et la rampe d'injection. Lesdits embouts formant avec les embouts de retour desdits différents éléments d'injection des connexions rapides de type mâle/femelle étanches de façon fluidique. Le montage de l'ensemble est donc aisé.
- la canalisation débouche par une face latérale du couvercle par un embout de raccordement.

De manière avantageuse, la canalisation comporte un embout de raccordement débouchant d'une face latérale du couvercle de protection pour être connecté avec un réservoir de carburant. L'embout de raccordement permet de disposer ainsi d'un ensemble modulaire et homogène de retour de carburant comprenant le couvercle, le au-moins un injecteur et la rampe d'injection.
- la canalisation est partie du couvercle de protection.

De manière avantageuse, la canalisation de retour de carburant est partie du couvercle de protection ; ainsi ledit couvercle peut comprendre une protubérance tubulaire s'étendant depuis une paroi plane du couvercle et plus précisément d'un plafond d'une chambre délimitée par la paroi plane de la culasse et le couvercle de protection qui présente une forme de coque avec une base sensiblement rectangulaire. Ainsi le couvercle comporte une canalisation de retour avec ses embouts de retour dont les positions sont ajustés au-dessus des embouts de retour de carburant de la rampe d'injection et du au-moins un injecteur.
- la fixation du couvercle de protection au-dessus de la culasse recouvrant le système de retour de carburant sur la culasse entraine la connexion des embouts de retour de carburant d'un injecteur et de la rampe d'injection en coopération avec les embouts de réception de la canalisation.

### Brève description des figures

D'autres caractéristiques et avantages de l'invention apparaîtront à la lecture de la description qui suit de modes particuliers de réalisation de l'invention donnés à titre d'exemples non limitatifs et représentés sur les dessins annexés, dans lesquels :
- la figure 1 est une vue schématique d'un ensemble d'injection de carburant pour un moteur thermique.
- la figure 2 est une vue schématique d'un couvercle de protection selon l'invention.
- la figure 3 est une vue schématique de dessous du couvercle de protection.
- la figure 4 est une vue schématique de la fixation du dispositif de retour de carburant.
- la figure 5 est une vue schématique d'une coupe transversale de la fixation du dispositif de retour de carburant.

### Description détaillée des figures

Dans la description qui va suivre, des chiffres de référence identiques désignent des pièces identiques ou ayant des fonctions similaires.

Les termes supérieur/inférieur se réfèrent à un positionnement en hauteur selon un axe vertical perpendiculaire au plan du véhicule passant par les essieux de roues dudit véhicule.

De manière générale, un moteur thermique ou à combustion interne de véhicule automobile comprend un carter-cylindres surmonté d'une culasse (non représentés), ces deux éléments délimitent des chambres à combustion. Dans la culasse, sont creusés des conduits tubulaires adaptés à loger des injecteurs 11 destinés à envoyer du carburant dans une des chambres de combustion (non représentées). Le carburant est issu d'une rampe d'injection 12 par un tuyau d'alimentation 13 reliant un connecteur de sortie 14 de ladite rampe à un connecteur d'entrée 15 de l'injecteur 11. Le carburant issu de la rampe d'injection est à très haute pression, de l'ordre de 1000 à 3000 bars. Pour assurer le fonctionnement de l'injection, il est nécessaire de disposer d'un circuit de retour de carburant dans lequel la pression du carburant est bien plus basse de l'ordre de 1 à 3 bars. Le circuit de retour de carburant permet la récupération du carburant excédentaire ou des fuites du circuit d'injection. Le combustible retourne par un tube basse pression au réservoir. Avec les injecteurs des systèmes d'injection Diesel et essence modernes, une partie du carburant est utilisée pour commander hydrauliquement la levée de l'aiguille. Lors de l'ouverture de l'injecteur, un débit de commande est donc créé, lequel est évacué dans le circuit de retour. Il ne s'agit donc pas à proprement parler d'un débit de fuite, mais d'un retour de carburant associé au fonctionnement normal de l'injecteur 11. Ledit circuit de retour de carburant comprend un système de retour de carburant 10 agencé sur une paroi supérieure de la culasse.

Tel que représenté en figures 2 à 5, le système de retour de carburant comprend une canalisation de retour 50 de carburant fixée parallèlement à une paroi plane 16 d'un couvercle de protection 17, ladite paroi plane forme un plafond d'une chambre délimitée par la paroi supérieure de la culasse et le couvercle, dans laquelle sont agencés la rampe d'injection 12 et les injecteurs 11. Le couvercle de protection 17 est formé par des parois verticales 18, deux parois longitudinales jointes à deux parois transversales, lesdites parois verticales sont surmontées par la paroi plane 16.

Les injecteurs 11 de carburant selon les différentes figures sont au nombre de quatre mais ce nombre peut varier d'un moteur thermique à un autre en fonction du nombre de cylindres que comprend le moteur thermique.

Les injecteurs sont sensiblement cylindriques et fixés traversant la paroi supérieure de la culasse et présentent une extrémité supérieure émergée 27. Ladite extrémité supérieure comporte le connecteur d'entrée 15 de carburant sensiblement transversal à l'axe de l'injecteur et un embout 19 de retour de carburant. Ledit embout de retour prolonge axialement l'extrémité supérieure de l'injecteur. Selon la figure 5, ledit embout de retour 19 est de type femelle et comprend une cavité cylindrique 20 axiale débouchant de l'extrémité supérieure de l'embout. Un conduit de retour (non représenté) est connecté à cette cavité cylindrique pour le retour de carburant.

La rampe d'injection 12 est sensiblement tubulaire et repose sur sa longueur sur la paroi supérieure de la culasse. Telle que représentée en figures 1 et 4, elle est cylindrique. Elle comprend des connecteurs de sortie 14, au nombre de quatre selon les figures, chacun des connecteurs de sortie est connecté à un connecteur d'entrée 15 d'un injecteur via le tuyau d'alimentation 13. La rampe d'injection comporte une protubérance cylindrique 22 se terminant par un embout de retour 23 de carburant dirigé selon un axe parallèle à l'axe de l'injecteur qui est vertical et perpendiculaire au plan de la paroi supérieure de la culasse. Selon le mode de réalisation présenté en figures 3 et 4, l'embout de retour de la rampe d'injection est de type mâle et peut comprendre des saillies d'accrochage s'étendant transversalement à l'axe dudit embout et un joint torique agencé à une extrémité libre de l'embout (non représentés).

De manière préférentielle, l'embout de retour de carburant de la rampe d'injection comprend également une cavité cylindrique 24 débouchant en partie supérieure de l'embout. Il peut en être de même pour les dimensions de cette cavité cylindrique 24 avec celles de la cavité cylindrique 20 de l'embout de retour 19 d'injecteur.

La canalisation 50 du système 10 de retour de carburant comprend des embouts de réception 24,24' sensiblement cylindriques et s'étendant transversalement à l'axe de la canalisation vers la culasse et adaptés pour coopérer avec l'embout de retour 19 du au-moins un injecteur 11 et de la rampe d'injection 12.

La canalisation 50 comprend ainsi des embouts de réception 24 de type mâle adaptés pour être enfoncés dans les cavités cylindriques des embouts de retour des injecteurs 11. Lesdits embouts de réception 24 peuvent comporter à une extrémité libre des saillies d'accrochage 25 s'étendant transversalement à l'axe de l'embout vers l'extérieur dudit embout de réception, le diamètre extérieur global de l'embout de réception avec lesdites saillies est légèrement supérieur au diamètre intérieur de la cavité cylindrique 24 de l'embout de retour 19 de l'injecteur 11. Les saillies peuvent être associées avec des joints toriques pour permettre une étanchéité fluidique optimale. Chaque embout de réception est agencé pour que l'extrémité inférieure de l'embout de réception soit en vis-à-vis avec la cavité cylindrique de l'embout de retour 19 de l'injecteur. De cette manière l'embout de réception 24 peut être reçu dans la cavité cylindrique de l'embout de retour 19 et former ainsi une connexion rapide par enfoncement. Cette connexion est aussi réversible car au prix d'un petit effort de rétraction, on peut désolidariser facilement l'embout de réception de l'embout de retour des injecteurs 11.

La canalisation de retour 50 comprend aussi un embout de réception de type femelle 24' pour recevoir l'embout de retour 23 de la rampe d'injection 12. Ledit embout de réception est sensiblement cylindrique comportant un conduit intérieur dont le diamètre est légèrement inférieur au diamètre extérieur de l'embout de retour 23 de la rampe d'injection avec les saillies d'accrochage et le joint torique d'étanchéité. Cet embout de réception 24' est agencé pour que l'extrémité inférieure libre de son conduit intérieur soit en vis-à-vis avec l'embout retour 23 de la rampe d'injection 12. De cette manière, l'embout de retour 23 peut être facilement enfoncé dans le conduit intérieur pour assurer la continuité fluidique du retour de carburant depuis la rampe d'injection. Cette connexion est aussi réversible car au prix d'un petit effort de rétraction, on peut désolidariser facilement l'embout de réception 24' de l'embout de retour de la rampe d'injection 12.

De manière préférentielle la profondeur d'enfoncement de l'embout de réception dans l'embout de retour est égale pour les injecteurs et la rampe d'injection. Pour ce faire, on peut avoir les extrémités supérieures des différents embouts de retour 19,23 à un même niveau vertical, de même pour les extrémités inférieures des embouts de réception 24,24' destinés à être connectés par enfoncement l'un dans l'autre selon des connexions rapides de type mâle-femelle réversibles.

La hauteur de paroi verticale est de manière préférentielle égale ou légèrement à la hauteur formée par l'assemblage des connexions entre les embouts de réception et de retour en tenant compte naturellement des dimensions de la rampe d'injection et des extrémités des injecteurs émergeant depuis la paroi plane supérieure de la culasse.

De manière préférentielle, la canalisation de retour de carburant traverse une des parois verticales du couvercle de protection et est terminée par un embout de raccordement 26. Ledit embout de raccordement peut être connecté au réservoir de carburant par un tuyau de liaison (non représenté).

La canalisation de retour de carburant peut aussi comporter une autre sortie traversant une des parois verticales pour être connectée à une pompe à carburant du moteur (non représentée).

La canalisation de retour 50 peut également d'une seule pièce avec le couvercle pour faciliter le montage et réduire le nombre de références des pièces à monter.

La connexion de la canalisation de retour 50 avec les embouts de retour 19,24 des injecteurs 11 et de la rampe d'injection 12 est effectuée , selon la revendication 10, avec la fixation du couvercle de protection 17 sur la culasse qui comprend les étapes suivantes :
- présentation des embouts de réception (24,24') du couvercle de protection (17) en face des embouts de retour (19,23) du au-moins un injecteur (11) et de la rampe (12),
- emboitements des embouts de réception (24,24') dans les embouts de retour (19,23) de carburant,
- fixation du couvercle de protection (17) à la culasse avec une poussée du couvercle verticalement pour venir en appui sur la paroi supérieure de la culasse, entrainant simultanément la fermeture des embouts de réception (24,24') dans les embouts de retour de carburant (19,23) suivie du serrage des liaisons filetées disposées en bordure périphérique dudit couvercle en regard avec la culasse.

L'objectif est atteint :
Comme il va de soi, l'invention ne se limite pas aux seules formes d'exécution de cette prise, décrites ci-dessus à titre d'exemples, elle en embrasse au contraire toutes les variantes.

Par exemple, les embouts de retour de la rampe d'injection et des injecteurs peuvent éventuellement être dirigés selon un axe horizontal c'est-à-dire parallèle à la paroi supérieure de la culasse tournés vers un même côté associé à une même paroi verticale du couvercle. Le couvercle sera glissé parallèlement à l'axe des embouts à l'aide de glissières par exemple, puis à l'atteinte d'une butée qui correspond à l'enfoncement des embouts de réception dans les cavités cylindriques des embouts de retour, le couvercle est alors fixé à la culasse par des liaisons filetées.

## Revendications

1. Dispositif d'alimentation haute pression de carburant d'un moteur thermique de véhicule automobile recouvert par un couvercle de protection (17) qui est formé par des parois verticales (18) surmontées par une paroi plane (16), et comprenant une rampe d'injection reliée par des conduites à au-moins un injecteur monté dans une culasse dudit moteur et un système de retour de carburant (10) comportant une canalisation (50),
**caractérisé en ce que** la canalisation (50) de retour de carburant est fixée parallèlement à la paroi plane du couvercle de protection (17) et comprend une connexion avec un embout de retour (19) de carburant du au-moins un injecteur (11), ladite connexion s'étendant transversalement à l'axe de la canalisation vers la culasse.

2. Dispositif selon la revendication 1, **caractérisé en ce que** la connexion de la canalisation (50) avec l'embout de retour (19) du au-moins un injecteur (11) est une connexion rapide et réversible.

3. Dispositif selon l'une quelconque des revendications 1 ou 2, **caractérisé en ce que** l'embout de retour (19) de carburant du au-moins un injecteur (11) est dirigé selon l'axe du au-moins un injecteur cylindrique.

4. Dispositif selon l'une quelconque des revendications 1 à 3, **caractérisé en ce que** la canalisation de retour (50) comporte une connexion avec un embout de retour (23) de carburant de la rampe d'injection (12), ladite connexion s'étendant transversalement à l'axe de la canalisation (50) vers la culasse.

5. Dispositif selon la revendication 4, **caractérisé en ce que** la connexion entre la canalisation de retour (50) et l'embout de retour (23) de carburant de la rampe d'injection (12) est une connexion rapide et réversible.

6. Dispositif selon l'une quelconque des revendications 4 ou 5, **caractérisé en ce que** l'embout de retour (23) de carburant de la rampe d'injection est selon une direction parallèle à l'axe de l'embout de retour (19) du au-moins un injecteur (11).

7. Dispositif selon l'une quelconque des revendications 4 à 6, **caractérisé en ce que** la canalisation de retour (50) comporte des embouts de réception (24,24') aptes à coopérer avec les embouts de retour de carburant (19,23) du au-moins un injecteur (11) et de la rampe d'injection (12).

8. Dispositif selon l'une quelconque des revendications 1 à 7, **caractérisé en ce que** la canalisation de retour (50) débouche par une face verticale (18) latérale du couvercle par un embout de raccordement (26).

9. Dispositif selon l'une quelconque des revendications 1 à 8, **caractérisé en ce que** la canalisation de retour (50) est partie du couvercle de protection (17).

10. Procédé de fixation d'un couvercle de protection au-dessus d'une culasse recouvrant dispositif d'alimentation haute pression de carburant avec un système de retour de carburant selon l'une quelconque des revendications 7 à 9, **caractérisé en ce que** la fixation du couvercle de protection (17) sur la culasse entraine la connexion simultanée des embouts de retour de carburant (19,23) du au-moins un injecteur (11) et de la rampe d'injection (12) en coopération avec les embouts de réception (24,24') de la canalisation de retour (50).

## Patentansprüche

1. Vorrichtung zur Hochdruckkraftstoffversorgung eines Verbrennungsmotors eines Kraftfahrzeugs, die von einer Schutzabdeckung (17) bedeckt ist, welche von vertikalen Wänden (18) gebildet wird, über denen eine ebene Wand (16) angebracht ist, und die ein Verteilerrohr, das über Leitungen mit wenigstens einer in einem Zylinderkopf des Motors angebrachten Einspritzdüse verbunden ist, und ein Kraftstoffrücklaufsystem (10), das ein Rohr (50) aufweist, umfasst,
**dadurch gekennzeichnet, dass** das Kraftstoffrücklaufrohr (50) parallel zu der ebenen Wand der Schutzabdeckung (17) befestigt ist und eine Verbindung mit einem Kraftstoffrücklauf-Endstück (19) der wenigstens einen Einspritzdüse (11) umfasst, wobei sich die Verbindung quer zur Achse des Rohres in Richtung des Zylinderkopfes erstreckt.

2. Vorrichtung nach Anspruch 1, **dadurch gekennzeichnet, dass** die Verbindung des Rohres (50) mit dem Rücklaufendstück (19) der wenigstens einen Einspritzdüse (11) eine reversible Schnellverbindung ist.

3. Vorrichtung nach einem der Ansprüche 1 oder 2, **dadurch gekennzeichnet, dass** das Kraftstoffrücklauf-Endstück (19) der wenigstens einen Einspritzdüse (11) in Richtung der Achse der wenigstens einen zylindrischen Einspritzdüse ausgerichtet ist.

4. Vorrichtung nach einem der Ansprüche 1 bis 3, **dadurch gekennzeichnet, dass** das Rücklaufrohr (50) eine Verbindung mit einem Kraftstoffrücklauf-Endstück (23) des Verteilerrohres (12) aufweist, wobei sich die Verbindung quer zur Achse des Rohres (50) in Richtung des Zylinderkopfes erstreckt.

5. Vorrichtung nach Anspruch 4, **dadurch gekennzeichnet, dass** die Verbindung zwischen dem Rücklaufrohr (50) und dem Kraftstoffrücklauf-Endstück (23) des Verteilerrohres (12) eine reversible Schnellverbindung ist.

6. Vorrichtung nach einem der Ansprüche 4 oder 5, **dadurch gekennzeichnet, dass** das Kraftstoffrücklauf-Endstück (23) des Verteilerrohres in einer Richtung ausgerichtet ist, die zur Achse des Rücklaufendstücks (19) der wenigstens einen Einspritzdüse (11) parallel ist.

7. Vorrichtung nach einem der Ansprüche 4 bis 6, **dadurch gekennzeichnet, dass** das Rücklaufrohr (50) Aufnahmeendstücke (24, 24') aufweist, die geeignet sind, mit den Kraftstoffrücklauf-Endstücken (19, 23) der wenigstens einen Einspritzdüse (11) und des Verteilerrohres (12) zusammenzuwirken.

8. Vorrichtung nach einem der Ansprüche 1 bis 7, **dadurch gekennzeichnet, dass** das Rücklaufrohr (50) über eine seitliche vertikale Fläche (18) der Abdeckung über ein Anschlussendstück (26) mündet.

9. Vorrichtung nach einem der Ansprüche 1 bis 8, **dadurch gekennzeichnet, dass** das Rücklaufrohr (50) Teil der Schutzabdeckung (17) ist.

10. Verfahren zur Befestigung einer Schutzabdeckung oberhalb eines Zylinderkopfes, welche eine Vorrichtung zur Hochdruckkraftstoffversorgung mit einem Kraftstoffrücklaufsystem nach einem der Ansprüche 7 bis 9 bedeckt, **dadurch gekennzeichnet, dass** die Befestigung der Schutzabdeckung (17) auf dem Zylinderkopf die gleichzeitige Verbindung der Kraftstoffrücklauf-Endstücke (19, 23) der wenigstens einen Einspritzdüse (11) und des Verteilerrohres (12) im Zusammenwirken mit den Aufnahmeendstücken (24, 24') des Rücklaufrohres (50) zur Folge hat.

## Claims

1. High-pressure fuel supply device for a motor vehicle combustion engine, covered by a protective cover (17) which is formed by vertical walls (18) surmounted by a flat wall (16), and comprising an injection rail connected by pipes to at least one injector mounted in a cylinder head of said engine and a fuel return system (10) comprising a duct (50),
**characterized in that** the fuel return duct (50) is fixed parallel to the flat wall of the protective cover (17) and comprises a connection to a fuel return end piece (19) of the at least one injector (11), said connection extending transversely to the axis of the duct towards the cylinder head.

2. Device according to Claim 1, **characterized in that** the connection of the duct (50) to the return end piece (19) of the at least one injector (11) is a quick and reversible connection.

3. Device according to either one of Claims 1 or 2, **characterized in that** the fuel return end piece (19) of the at least one injector (11) is directed along the axis of the at least one cylindrical injector.

4. Device according to any one of Claims 1 to 3, **characterized in that** the return duct (50) comprises a connection with a fuel return end piece (23) of the injection rail (12), said connection extending transversely to the axis of the duct (50) towards the cylinder head.

5. Device according to Claim 4, **characterized in that** the connection between the return duct (50) and the fuel return end piece (23) of the injection rail (12) is a quick and reversible connection.

6. Device according to either one of Claims 4 or 5, **characterized in that** the fuel return end piece (23) of the injection rail is in a direction parallel to the axis of the return end piece (19) of the at least one injector (11) .

7. Device according to any one of Claims 4 to 6, **characterized in that** the return duct (50) comprises receiving end pieces (24, 24') able to collaborate with the fuel return end pieces (19, 23) of the at least one injector (11) and of the injection rail (12).

8. Device according to any one of Claims 1 to 7, **characterized in that** the return duct (50) opens via a lateral vertical face (18) of the cover by means of a connection end piece (26).

9. Device according to any one of Claims 1 to 8, **characterized in that** the return duct (50) is part of the protective cover (17).

10. Method for fixing a protective cover over a cylinder head covering a high pressure fuel supply device with a fuel return system according to any one of Claims 7 to 9, **characterized in that** the fixing of the protective cover (17) onto the cylinder head leads to simultaneous connection of the fuel return end pieces (19, 23) of the at least one injector (11) and of the injection rail (12) in collaboration with the receiving end pieces (24, 24') of the return duct (50).
